# EUROPÄISCHE PATENTSCHRIFT

(11) **EP 0 627 534 B1**
(45) Veröffentlichungstag und Bekanntmachung des Hinweises auf die Patenterteilung: **19.01.2000**
(21) Anmeldenummer: 94106370.3
(22) Anmeldetag: 23.04.1994
(51) Int. Cl.: E04F 11/16

(54) **Kantenschutzschiene für Stufen**
Protecting rail for step edges
Cornière de protection pour marche d'escalier

(30) Priorität: 30.04.1993 DE 9306562 U
(43) Veröffentlichungstag der Anmeldung: 07.12.1994
(73) Patentinhaber: WEDI GmbH, D-48282 Emsdetten (DE)
(72) Erfinder: Wedi, Helmut, D-48282 Emsdetten (DE)
(74) Vertreter: Hoffmeister, Helmut, Dr. Dipl.-Phys.

(56) Entgegenhaltungen:
- CH-A- 335 844
- DE-A- 3 636 874
- DE-C- 729 364
- DE-U- 8 605 216
- DE-U- 9 211 120
- US-A- 3 287 867
- US-A- 4 151 320

## Beschreibung

Die Erfindung betrifft eine Kantenschutzschiene für Stufen mit wenigstens zwei L-förmig zueinander stehenden Schenkeln, von denen der eine ein Befestigungsschenkel und der andere ein Kantenschutzschenkel ist, der im Verlegungszustand eine von der Stufe abgewandte Stirnseite besitzt, wobei der Kantenschutzschenkel an seinem oberen freien Ende eine über seine Stirnseite überstehende Wulst besitzt und wobei sich aus der Wulst ein im wesentlichen parallel zum Befestigungsschenkel stehender, frei endender Nasensteg fortsetzt

Eine Kantenschutzschiene der eingangs genannten Art ist aus der DE-U-8 605 216 bekannt. Sie besteht aus einer Länge eines U-förmigen Querschnittsprofils mit zwei im Abstand voneinander angeordneten Schenkein, die über einen jochförmigen Wandabschnitt des Profils verbunden sind. Der Wandabschnitt setzt sich an einer Seite des Profils in einer Lasche fort. Die Lasche ist mit nutförmigen Vertiefungen versehen. Der Wandabschnitt ist an der den Schenkeln abgewendeten Seite mit einem konvex ausgebildeten wulstartigen Vorsprung versehen. Auf dem oberen Schenkel sind rutschhemmende Erhebungen angeordnet.

Aus der DE-U-9 211 120 ist eine Vorrichtung zur Sanierung abbgenutzter Treppenstufen bekannt, welche zwei übereinander und parallel zueinander angeordnete Profile aufweist, die eine konkav ausgebildete Frontplatte miteinander verbunden sind. Unterhalb des länger ausgebildeten unteren Profils ist ein senkrecht stehender Schenkel angeordnet.

In der US-A-4 151 320 ist eine flexible rutschhemmende Leiste für Treppenstufen offenbart, die aus einem oberen Schenkel besteht, der über einen Wulstkörper in einen rechtwinklig zu diesem angeordneten Kantenschutzschenkel übergeht. Der obere Schenkel ist wenigstens teilweise keilförmig ausgebildet und auf seiner Oberseite mit dreieckförmigen Erhöhungen versehen.

Nachteilig ist bei diesen drei bekannten Kantenschutzschienen, daß der obere Schenkel für Treppen, die mit einem Verkleidungsmaterial versehen werden sollen, zu schmal ist und das Verkleidungsmaterial nicht vor Beschädigungen schützt. Außerdem wird die Treppenschiene nicht sicher im Treppen- bzw. Fliesenverbund gehalten.

Eine Kantenschutzschiene für Stufen ist aus dem AT-Prospekt "Die unentbehrlichen Helfer bei jeder Teppich-, PVC- und Fliesenverlegung", KÜGELE KG, 1982, Auszug Bl. 1 bis 4, bekannt. Die Kantenschutzschiene ist L-förmig aufgebaut und besteht aus einem Befestigungs- und einem Kantenschutzschenkel. Der Kantenschutzschenkel setzt sich aus einem ersten um 90°, einem zweiten um 135° und einem dritten um 180° gegenüber dem geraden Befestigungsschenkel abgekanteten Teilschenkel zusammen. Der mittlere Teilschenkel ist dabei verdeckt und mit dem Befestigungsschenkel verbunden.

Nachteilig ist, daß aufgrund der Teilschenkel bei verlegter Kantenschutzschiene für den Benutzer die Gefahr des Abrutschens besteht. Darüber hinaus wird durch die Schrägstellung des mittleren Teilschenkels der Trittbereich verkürzt.

Weiterhin ist aus der DE-A-3 636 874 eine Kantenschutzschiene bekannt, die aus einem horizontalen Tritteil und einem vertikalen Stoßteil besteht. Die Unterseite des Trittteils weist eine zahnförmige Profilierung auf.

Nachteilig ist, daß trotz der Profilierung die Möglichkeit des Abreißens gegeben ist. Bei starken Belastungen hält die durch einen Klebstoff zwischen der Kantenschutzschiene und dem Untergrund hergestellte Verbindung die auftretenden hohen Kräfte nicht aus, so daß dies zu Beschädigungen der Treppenkanten und zu Unfällen führen kann.

Es stellt demnach die Aufgabe, eine Kantenschutzschiene der eingangs genannten Art so weiter zu entwickeln, daß sie das Verkleidungsmaterial vor Beschädigungen schützt und sicher gehalten wird.

Erfindungsgemäß wird diese Aufgabe durch die Merkmale des Anspruchs 1 gelöst.

Durch die Kantenschutzschiene können anstelle von sehr teuren, verschleißfesten Teppichböden preiswerte und anstelle von Harthölzern (Tropenhölzer) weichere Hölzer wie Kiefer o.dgl. eingesetzt werden.

Eingesetzt werden kann darüberhinaus die Kantenschutzschiene als Kantenschutz für vertikale Ecken bei Fliesenbelägen.

Wird die Kantenschutzschiene verlegt, so werden ihre Teile großflächig mit einem auslaufenden Befestigungsmittel, z. B. Mörtel, Klebstoff oder dergleichen umgeben bzw. kontaktiert. Das Befestigungsmittel dringt darüber hinaus in den Bereich, der durch den Nasensteg und den Befestigungsschenkel sowie die Treppenverkleidung bzw. den Fliesenbelag gebildet wird, ein. Hierdurch wird die Kantenschutzschiene sicher im Treppen- bzw. Fliesenverbund gehalten. Ein Abreißen ist somit praktisch ausgeschlossen. Die Kantenschutzschiene ermöglicht es darüber hinaus, die Stärke von Natursteinen, wie z.B. Marmor, zwischen 40 und 70%, vorzugsweise 60%, zu reduzieren, da hierfür eine Unterfütterung mit Mörtel vorgenommen wird.

Durch die abgewinkelte nasenförmige Verlängerung wird der Kantenschutzschiene ein weiterer Halt gegeben. Darüber hinaus wird das Verkleidungsmaterial für die Treppe vor Beschädigungen geschützt.

Um sich bestimmten Gegebenheiten besser anpassen zu können, erstreckt sich der Nasensteg bis in etwa zur halben Breite des Befestigungsschenkels. Möglich ist es natürlich auch, daß der Nasensteg und der Befestigungsschenkel in etwa gleich lang sind.

Um die Trittsicherheit der Wulst zu sichern, weist sie vorteilhafterweise eine über wenigstens 90° reichende Rundung auf, der Überstand beträgt etwa 0,3 bis 1 cm.

Vorteilhaft ist es, wenn sich der Kantenschutzschenkel über den Verbindungsbereich zwischen Kantenschutzschenkel und Befestigungsschenkel unter Bildung einer T-förmigen Konfiguration fortsetzt, die aus Kantenschutz- und Befestigungsschenkel sowie Fortsetzung gebildet ist. Hierdurch erhält die Kantenschutzschiene weitere befestigungs- und schutzfördernde Eigenschaften. Zum einen wird dadurch die Kantenschutzschiene sicher an der Treppe gehalten und zum anderen die Treppenkante sicher geschützt. Selbstverständlich ist auch eine bekannte L-Konfiguration möglich.

Um ein Halten der Kantenschutzschiene im Kantenbereich zu erhöhen, gehen die Flachseiten der Befestigungsschiene über Hohlkehlen in eine Flachseite des Kantenschutzschenkels über. Durch diesen Übergang kann das Befestigungsmittel sehr gut anhaften.

Vorteilhaft ist es, wenn an wenigstens einer der Flachseiten der Schenkel haftungserhöhende Strukturen vorgesehen sind. Diese haftungserhöhenden Strukturen können dabei vorzugsweise als Rillen und/oder als ein in Richtung des Befestigungsschenkels ausgebildeter Vorsprung ausgebildet sein. Die gegenüberliegende Seite ist dabei vorteilhafterweise gerade oder gewellt ausgebildet, vorteilhafterweise mit einer glatten Außenfläche versehen. Mit diesen haftungserhöhenden Strukturen ist ein noch festerer Verbund mit dem Befestigungsmittel gegeben. Ein gewaltsames Abreißen der Kantenschutzschiene wird sich nur durch ein Durchtrennen des verfestigten Befestigungsmittels realisieren lassen. Damit wird die Haftfähigkeit noch weiter erhöht.

Zu einer weiteren Haftungserhöhung tragen darüber hinaus vorteilhafterweise Durchbrechungen im Befestigungsschenkel bei. Solche Durchbrechungen können auch in den Kantenschutzschenkeln eingebracht sein. Vorteilhaft ist es, wenn die Wulst vom Kantenschutzschenkel beginnend gerundet in den Nasensteg übergeht. Die Wulst kann dabei kugel-, ellipsenförmig oder dergleichen ausgebildet sein. Möglich ist es darüber hinaus auch, die so ausgebildete Wulst mit zusätzlichen haftungserhöhenden Strukturen, z. B. trapez- oder sägezahnförmigen Erhöhungen, zu versehen. Hierdurch wird ein sicherer Halt beim Begehen der Treppen gewährleistet.

Vorteilhaft ist es, wenn der Befestigungsschenkel, der Kantenschutzschenkel, die Wulst, der Nasensteg, die nasenförmige Verlängerung und die haftungserhöhenden Strukturen einstückig aus knetbaren metallischen Werkstoffen wie Messing oder dergleichen im Strangzieh- oder -preßverfahren hergestellt sind. Hierdurch ist eine sehr gleichmäßige und fertigungstechnisch günstige Herstellung der Kantenschutzschiene möglich. Die Oberflächenausführung kann dabei "feingebürstet" und "poliert" werden. Als weitere Materialien können Kunststoffe, Kompositwerkstoffe oder andere Metalle (Aluminium, Stahl) in Frage.

Die Erfindung wird nachstehend anhand der Zeichnung naher erläutert. Es zeigen:
- Fig. 1: eine Kantenschutzschiene für Stufen in einer schematischen Querschnittsdarstellung, erste Ausführungsform,
- Fig. 2: eine weitere Ausführungsform einer Kantenschutzschiene in einer schematischen Querschnittsdarstellung,
- Fig. 3: eine andere Ausführungsform einer Kantenschutzschiene in einer schematischen Querschnittsdarstellung,
- Fig. 4: eine Einbauvariante einer Kantenschutzschiene gemäß Fig. 2 in einer schematischen Querschnittsdarstellung,

Eine Kantenschutzschiene besteht gemäß Fig. 1 im wesentlichen aus
- einem Befestigungsschenkel 1.1 und
- einem Kantenschutzschenkel 2.1, hier beispielsweise aus Kunststoff (PVC) oder Messing.

Der Befestigungsschenkel 1.1 hat eine zu seiner freien Spitze hin zeigende keilförmige Gestalt. Er weist an seiner Unterseite haftungserhöhende Rillen 9.1 auf und ist an der gegenüberliegenden Seite glatt ausgebildet. Der Befestigungsschenkel 1.1 geht über jeweils eine Hohlkehle 7.1 und 11.1 in den zur Unterseite rechtwinklig stehenden Kantenschutzschenkel 2.1 über. Die Kantenschutzschiene weist eine im wesentlichen T-förmige Konfiguration auf, da das untere Ende 3' des Kantenschutzschenkels eine nach unten hin überstehende Verlängerung bildet.

Der Kantenschutzschenkel 2.1 ist an der dem Befestigungsschenkel 1.1 gegenüberliegenden Seite 3'' glatt ausgebildet. An der zum Befestigungsschenkel 1.1 zeigenden Seite 3''' sind haftungserhöhende Rillen 8.1 angeordnet. Dies haftungserhöhenden Rillen werden dadurch gebildet, daß sich an der glatten Oberfläche trapezförmige Erhebungen befinden. Zwischen den trapezförmigen Erhöhungen ist ein im wesentlichen parallel zum Befestigungsschenkel liegender Vorsprung 10.1 angeordnet. Die Vorderseite des Vorsprungs 10.1 ist abgerundet. An seiner Stirnseite ist abgewinkelt zum Befestigungsschenkel 1.1 hin zeigend ein Nasensteg 4.1 angeordnet. Der Winkel zwischen dem Kantenschutzschenkel 2.1 und dem Nasensteg 4.1 beträgt etwa 90°. Vorn am Nasensteg 4.1 ist eine nasenförmige Verlängerung 5.1 angeformt, ebenfalls im Winkel von 90°.

Alle in diesem Bereich sich befindenden Innen- und Außenkanten sind gerundet. Im Winkelbereich zwischen dem Kantenschutzschenkel 2.1 und dem Nasensteg 4.1 ist eine nach außen zeigende zylinderförmige Wulst 3.3 angeformt ist, die etwa 3 mm über die Oberseite des Nasensteges nach oben übersteht. Diese nasenförmige Wulst 3.1 trägt wesentlich zur Trittsicherheit der Kantenschutzschiene bei. Selbstverständlich ist es auch möglich, anders ausgebildete Rundungen, z. B. teilellipsoide oder parabelförmige Querschnitte zu verwenden. Darüber hinaus wird ebenso wie im Verbindungsbereich 6.1 ein sicherer und verweindungssteifer Verbund zwischen dem Befestigungsschenkel 1.1, dem Kantenschutzschenkel 2.1 und dem Nasensteg 4.1 gegeben. Ein Abbrechen dieser Teile ist durch diese Materialverstärkungen praktisch nicht möglich.

In Fig. 2 ist eine weitere Ausführungsform einer Kantenschutzschiene dargestellt. Auch sie besteht aus einem Befestigungsschenkel 1.2, der durch einen Verbindungsbereich 6.2 mit einem Kantenschutzschenkel 2.2 verbunden ist. Der Befestigungsschenkel ist zu seinem freien Ende hin sich verjüngend ausgebildet und weist an seiner Unterseite haftungserhöhende Rillen 9.1 und an seiner gegenüberliegenden Seite eine glatte Oberfläche auf. Im Verbindungsbereich 6.2 sind zwischen der Innenfläche des Befestigungsschenkels 1.2 und den beiden Flächen des Befestigungsschenkels Hohlkehlen 7.2 und 11.2 angeordnet.

Während der Kantenschutzschenkel 2.2 an seiner Außenseite (Stirnseite) glatt ausgebildet ist, weist seine Innenseite einen Vorsprung 10.2, der nach vorne gerundet ist, auf. Über dem Vorsprung 10.2 ist ein im wesentlichen rechtwinklig zum Befestigungsschenkel 1.2 zeigender Nasensteg 4.2 angeordnet. Er trägt an seiner Unterseite eine nasenförmige Verlängerung 5.2. In dem Winkelbereich zwischen dem Kantenschutzschenkel 2.2 und dem Nasensteg 4.2 ist auch hier eine nach außen zeigende Wulst 3.2 angeformt, die wie bereits beschrieben ausgebildet ist.

Eine andere Ausführungsform einer Kantenschutzschiene ist in Fig. 3 dargestellt. Auch sie besteht aus einem langgestreckten, sich zu seinem freien Ende verjüngenden Befestigungsschenkel 1.3, an dem über einen Verbindungsbereich 6.3 ein Kantenschutzschenkel 2.3 angeformt ist. Im Kantenbereich 6.3 sind Hohlkehlen 7.3 und 11.3 eingeformt. An seiner Stirnseite weist der Kantenschutzschenkel 2.3 einen etwa um 90° abgewinkelten, zum Befestigungsschenkel 1.3 zeigenden Nasensteg 4.3 auf, an den eine nasenförmige Verlängerung 5.3 angeordnet ist. Im Winkelbereich zwischen dem Kantenschutzschenkel 2.3 und dem Nasensteg 4.3 ist auch hier eine nach außen gewölbte Wulst 3.3 angeformt. Sie ist wie bereits oben ausführlich beschrieben ausgebildet. An der zum Befestigungsschenkel 1.3 zeigenden Innenseite weist der Kantenschutzschenkel 2.3 haftungserhöhende Rillen 8.3 auf. Wesentlich ist, daß der Kantenschutzschenkel 2.3 einen Γ-förmige Konfiguration aufweist. Wie auch der Kantenschutzschenkel 2.3 eine F-förmige Konfiguration der Kantenschenkel 2.1 und 2.3 haben kann, können diese ebenfalls Γ-förmig ausgebildet sein und auf der Innenseite haftungserhöhende Rillen tragen. Die Anzahl der Rillen und ihre Konfiguration wird dabei von der Höhe des Kantenschutzschenkels und dem Einsatzfall bestimmt.

Wie die Fig. 1 bis 3 verdeutlichen, wird an einen im wesentlichen gleichlang ausgebildeten Befestigungsschenkel 1.1, 1.2 bzw. 1.3 ein Kantenschutzschenkel 2.1, 2.2 bzw. 2.3 unterschiedlicher Höhe und Gestaltung der zum Befestigungsschenkel 1.1, 1.2 bzw. 1.3 zeigenden Innenseite angeordnet. Sie können dabei eine T-Konfiguration oder eine L-Konfiguration bilden. Die Wulst 3.1, 3.2 bzw. 3.3 ist bei den einzelnen Kantenschutzschienenvarianten gleich ausgebildet. Die Länge des Nasenstegs 4.1, 4.2 bzw. 4.3 steht im Verhältnis zur Höhe des Kantenschutzschenkels 2.1, 2.2 bzw. 2.3. Die sich in Richtung der mit haftungserhöhenden Rillen 9.1, 9.2 bzw. 9.3 versehene Fläche des Befestigungsschenkels erstrecken Verlängerung 3' des Kantenschutzschenkels ist bei allen drei Varianten in etwa gleichlang ausgebildet. Hierdurch ist es möglich, sich dem Verkleidungsmaterial der Treppen anzupassen.

Durch die im wesentlichen identische Ausbildung wesentlicher Teile der Kantenschutzschiene wird für alle drei Gestaltungsvarianten ein sicherer Halt im Befestigungsmittel gewährleistet. Darüber hinaus ist durch die gleich ausgebildete Wulst 3.1, 3.2 bzw. 3.3 für eine gleiche Trittsicherheit bzw. ein gleiches äußeres Aussehen gesorgt. Die Stärken der Befestigungsschenkel 1.1, 1.2 bzw. 1.3 können dabei untereinander gleich ausgebildet oder den Einsatzbedingungen entsprechend verstärkt oder verringert ausgebildet sein. Das gleiche gilt auch für den Kantenschutzschenkel 2.1, 2.2 bzw. 2.3. Vorteilhaft ist es natürlich, Befestigungsschenkel und Kantenschutzschenkel bei allen drei Varianten in etwa der gleichen Stärke zu gestalten, wie dies beispielsweise für die Flachbett-Mörtelverlegung erforderlich und bekannt ist.

Die Kantenschutzschiene gemäß Fig. 1 bis 3 wird vorteilhafterweise einstückig aus knetbaren Materialien im Extrusionsverfahren geformt. Zum Einsatz kommen hier vorteilhafterweise die Materialien Messing oder andere nichtrostende Metalle, Kunststoffe, insbesondere Hart-PVC, die entsprechend eingefärbt werden können, oder aus Kunst- oder anderen Werkstoffen immitierte Marmor- oder Steinnachbildungen. Durch die Wahl des Materials wird die Festigkeit und das Aussehen der Treppenkante beeinflußt. Dabei kann die Oberfläche nachträglich "fein gebürstet" oder poliert werden.

Alle Kantenschutzschienen können mit Durchbrechnungen versehen sein. Diese Durchbrechungen sind im Befestigungsschenkel 1.2 angeordnet. Möglich ist es auch, solche Durchbrechungen im Kantenschutzschenkel einzubringen. Die Durchbrechungen dienen dazu, überschüssige Mörtelmenge bei der Verlegung aufzunehmen.

Wird, wie in Fig. 4 dargestellt, eine Kantenschutzschiene gemäß Fig. 2 verlegt, wird auf eine Betonstufe 13 eine Schicht Mörtel auf den Außenseiten aufgebracht. Auf die eine Außenseite der Betonstufe werden Marmorplatten 15 aufgelegt und auf der anderen Außenseite der Befestigungsschenkel der Kantenschutzschiene wie dargestellt angeordnet. Danach werden mit Hilfe einer weiteren Mörtelschicht 14 Marmorplatten 12 auf der Oberseite der Betonstufe 13 verlegt. Durch die besondere Ausgestaltung des Befestigungsschenkels 1.2 ist dieser später von allen Seiten fest umschlossen im Mörtel 14 eingebettet, was durch Durchbrechungen 6.2 noch verbessert ist.

Die Marmorplatte 12 braucht nur eine solche Breite zu haben, wie die nasenförmige Verlängerung 4.2 freiläßt. Damit kann bis zu 60 % an Marmor eingespart werden. Bestimmend für die Höhe des Kantenschutzschenkels 2.2, gemessen als Abstand von Oberfläche Befestigungsschenkel 1.2 bis Oberfläche Nasensteg 4.2, ist die Gesamtstärke einer Marmorplatte 12 oder die Stärke der Marmorplatte 12 plus Mörtelunterfütterung. Der sich in dem Hohlraum zwischen der Marmorplatte 15 und dem Hohlkehlenbereich 11.1 sowie in dem Füllungsbereich zwischen der Marmorplatte 12 und dem durch den Innenbereich des Vorsprungs 10.2 und des Nasenstegs 4.2 mit seiner nasenförmigen Verlängerung 5.2 befindliche Mörtel gewährleistet einen festen Verbund der Kantenschutzschiene zu den Marmorplatten 12 und 15. Die Kantenschutzschiene wird im Gesamtverbund zwischen Beton 13 und den Marmorplatten 12 und 15 sicher gehalten. Darüber hinaus wird gewährleistet, daß die Marmorplatten 12 und 15 praktisch nicht beschädigt werden und darüber hinaus eine weitere Verbindung zum Beton 13 erfahren. Wird die Treppe betreten, ist zum einen durch den Kantenschutzschenkel 2.2 der Eckbereich geschützt und zum anderen die auf der Treppe sich bewegende Person durch die Wulst 3.2 vor einem Abrutschen von der Treppe gesichert. Dabei ist es auch möglich, die Marmorstufen auch mit einer Vertiefung auszustatten, wie auch die Verlängerung 4.2 bündig eingelassen werden kann.

Der Einsatz der Kantenschutzschiene als vertikaler Kantenschutz bei Fliesenbelägen, wie es oben ausführlich beschrieben wurde, ist vorzugsweise einsetzbar in Großküchen, Metzgereien. Bäckereien, an Aufzügen, an Pfeilern, an Fenster-Laibungen und dergleichen.

Beim Verlegen der Kantenschutzschiene sind beim Einmörteln bzw. alternativ beim Einkleben keine zusätzlichen Befestigungsanker notwendig. Die Kantenschutzschiene ist so gestaltet, daß sie sich selber halten kann.

Durch die überstehende gewölbte Wulst 3.1, ..., 2.3 werden auftretende Stoß- und Schlageinwirkungen gleichmäßig auf den gesamten Profilkörper der Kantenschutzschiene übertragen Durch die gleichmäßige Verteilung der Kräfte werden diese auch gleichmäßig auf den Untergrund, d.h. die Marmorplatten, die Fliesen oder dergleichen übertragen. Vor allem dünnwandige Marmorplatten und dünnwandige Fliesen können deshalb auftretende Schlagkräfte so aufnehmen, daß es zu keinem Springen, Zerbrechen oder dergleichen kommen kann.

Abschließend sei erwähnt, daß die Kantenschutzschienen gemäß den Fig. 1 bis 3 außer den bereits erwähnten Metallen und Kunststoffen aus allen organischen und anorganischen Stoffen hergestellt werden können, die in irgendeiner Art und Weise geformt bzw. verformt werden können.

## Patentansprüche

1. Kantenschutzschiene für Stufen mit wenigstens zwei L-förmig zueinander stehenden Schenkeln, von denen der eine ein Befestigungsschenkel (1.1; 1.2; 1.3) und der andere ein Kantenschutzschenkel (2.1; 2.2; 2.3) ist, der im Verlegungszustand eine von der Stufe abgewandte Stirnseite (3'') besitzt, wobei der Kantenschutzschenkel (2.1; 2.2; 2.3) an seinem oberen freien Ende eine über seine Stirnseite überstehende Wulst (3.1; 3.2; 3.3) besitzt und wobei sich aus der Wulst (3.1; 3.2; 3.3) ein im wesentlichen parallel zum Befestigungsschenkel (1.1; 1.2; 1.3) stehender, frei endender Nasensteg (4.1; 4.2; 4.3) fortsetzt,
dadurch gekennzeichnet,
daß der Nasensteg (4.1; 4.2; 4.3) eine im wesentlichen rechtwinkelig abgewinkelte nasenförmige Verlängerung (5.1; 5.2; 5.3) trägt, die in Richtung des Befestigungsschenkels (1.1; 1.2; 1.3) zeigt.

2. Kantenschutzschiene für Stufen nach Anspruch 1, dadurch gekennzeichnet, daß sich der Nasensteg (4.1; 4.2; 4.3) bis in etwa zur halben Breite des Befestigungsschenkels (1.1; 1.2; 1.3) erstreckt.

3. Kantenschutzschiene für Stufen nach Anspruch 1, dadurch gekennzeichnet, daß der Nasensteg (4.1; 4.2; 4.3) und der Befestigungsschenkel (1.1; 1.2; 1.3) in etwa gleich lang sind.

4. Kantenschutzschiene für Stufen nach einem der Ansprüche 1 bis 3, dadurch gekennzeichnet, daß die Wulst (3.1; 3.2; 3.3) eine über wenigstens 90° reichende Rundung aufweist.

5. Kantenschutzschiene für Stufen nach einem der Ansprüche 1 bis 4, dadurch gekennzeichnet, daß der Kantenschutzschenkel (2.1; 2.2; 2.3) sich über den Verbindungsbereich von Kantenschutzschenkel (2.1; 2.2; 2.3) und Befestigungsschenkel (1.1;12; 1.3) hinweg unter Bildung einer T-Konfiguration fortsetzt (Ende 3').

6. Treppenschiene nach Anspruch 1 oder 5, dadurch gekennzeichnet, daß die Flachseite des Befestigungsschenkels (1.1; 1.2; 1.3) über Hohlkehlen (7.1; 7.2; 7.3; 11.1; 11.2; 11.3) in eine Flachseite des Kantenschutzschenkels (2.1; 2.2: 2.3) übergehen.

7. Kantenschutzschiene für Stufen nach Anspruch 1 bis 6, dadurch gekennzeichnet, daß an wenigstens einer der Flachseiten der Schenkel (1.1; 1.2; 1.3; 2.1; 2.2; 2.3) haftungserhöhende Strukturen (8.1; 8.3; 9.1; 9.2; 10.1; 10.2) vorgesehen sind.

8. Kantenschutzschiene für Stufen nach Anspruch 7, dadurch gekennzeichnet, daß der Kantenschutzschenkel (2.1; 2.3) als haftungserhöhende Strukturen an seiner zum Befestigungsschenkel (1.1; 1.3) zeigenden Seite haftungserhöhende Rillen (8.1; 8.3) trägt, während die gegenüberliegende Seite glatt ist.

9. Kantenschutzschiene für Stufen nach einem der Ansprüche 1 bis 8, dadurch gekennzeichnet, daß die zum Nasensteg (4.1; 4.2; 4.3) zeigende Seite des Befestigungsschenkels (1.1; 1.2; 1.3) im wesentlichen eben ausgebildet ist, während die gegenüberliegende Seite haftungserhöhende Rillen (9.1; 9.2; 9.3) trägt.

10. Kantenschutzschiene für Stufen nach einem der vorhergehenden Ansprüche 6 bis 9, dadurch gekennzeichnet, daß die Rillen (8.1; 8.3; 9.1; 9.2; 9.3) im Querschnitt nach außen zeigende Trapez- oder Sägezahnquerschnitte haben.

11. Kantenschutzschiene für Stufen nach einem der Ansprüche 1 bis 10, dadurch gekennzeichnet, daß der Befestigungsschenkel (1.1; 1.2; 1.3) mit Durchbrechungen (16.2) versehen ist.

12. Kantenschutzschiene für Stufen nach einem der Ansprüche 1 bis 11, dadurch gekennzeichnet, daß die Wulst (3.1; 3.2; 3.3) vom Kantenschutzschenkel (2.1; 2.2; 2.3) beginnend gerundet in den Nasensteg (4.1; 4.2; 4.3) übergeht.

13. Kantenschutzschiene für Stufen nach einem der Ansprüche 1 bis 12, dadurch gekennzeichnet, daß der Befestigungsschenkel (1.1; 1.2; 1.3) der Kantenschutzschenkel (2.1; 2.2; 2.3), die Wulst (3.1, 3.2, 3.3), der Nasensteg (4.1; 4.2; 4.3), die nasenförmige Verlängerung (5.1, 5.2, 5.3) und die haftungserhöhenden Strukturen (8.1; 8.3; 10.1; 10.2) einstückig aus knetbaren metallischen Werkstoffen wie Messing oder dergleichen im Strangzieh- oder -preßverfahren hergestellt sind.

## Claims

1. An edge protection rail for steps with at least two limbs arranged in the form of an L in relation to one another, one limb being a fixing limb (1.1; 1.2; 1.3) and the other an edge protection limb (2.1; 2.2; 2.3) which, in the fitted state, has an end face (3'') extending away from the step, the top free end of the edge protection limb (2.1; 2.2; 2.3) having a bead (3.1; 3.2; 3.3) which projects over its end face and a freely terminating nose web (4.1; 4.2; 4.3) continues from the bead (3.1; 3.2; 3.3) and extends substantially parallel to the fixing limb (1.1; 1.2; 1.3),
characterised in that
the nose web (4.1; 4.2; 4.3) bears a nose-shaped extension (5.1; 5.2; 5.3) which is bent off substantially at a right angle and which points in the direction of the fixing limb (1.1; 1.2; 1.3).

2. An edge protection rail for steps according to claim 1, characterised in that the nose web (4.1; 4.2; 4.3) extends to approximately half the width of the fixing limb (1.1; 1.2; 1.3).

3. An edge protection rail for steps according to claim 1, characterised in that the nose web (4.1; 4.2; 4.3) and the fixing limb (1.1; 1.2; 1.3) are substantially equally long.

4. An edge protection rail for steps according to any one of claims 1 to 3, characterised in that the bead (3.1; 3.2; 3.3) has a rounding extending over at least 90°.

5. An edge protection rail for steps according to any one of claims 1 to 4, characterised in that the edge protection limb (2.1; 2.2; 2.3) continues beyond the connection zone of the edge protection limb (2.1; 2.2; 2.3) and the fixing limb (1.1; 1.2; 1.3) so as to form a T-configuration (end 3').

6. A stairs rail according to claim 1 or 5, characterised in that the flat side of the fixing limb (1.1; 1.2; 1.3) merges via fillets (7.1; 7.2; 7.3; 11.1; 11.2; 11.3) into a flat side of the edge protection limb (2.1; 2.2; 2.3).

7. An edge protection rail for steps according to claims 1 to 6, characterised in that adhesion-increasing structures (8.1; 8.3; 9.1; 9.2; 10.1; 10.2) are provided at least at one of the flat sides of the limbs (1.1; 1.2; 1.3; 2.1; 2.2; 2.3).

8. An edge protection rail for steps according to claim 7, characterised in that the edge protection limb (2.1; 2.3) carries adhesion-increasing structures in the form of adhesion-increasing grooves (8.1; 8.3) at its side pointing towards the fixing limb (1.1; 1.3), while the opposite side is smooth.

9. An edge protection rail for steps according to any one of claims 1 to 8, characterised in that the side of the fixing limb (1.1; 1.2; 1.3) pointing towards the nose web (4.1; 4.2; 4.3) is substantially flat while the opposite side carries adhesion-increasing grooves (9.1; 9.2; 9.3).

10. An edge protection rail for steps according to any one of the preceding claims 6 to 9, characterised in that the grooves (8.1; 8.3; 9.1; 9.2; 9.3) have trapezoidal or saw-tooth cross-sections which point outwards in cross-section.

11. An edge protection rail for steps according to any one of claims 1 to 10, characterised in that the fixing limb (1.1; 1.2; 1.3) is formed with apertures (16.2).

12. An edge protection rail for steps according to any one of claims 1 to 11, characterised in that the bead (3.1; 3.2; 3.3) merges, starting from the edge protection limb (2.1; 2.2; 2.3), into the nose web (4.1; 4.2; 4.3) via a rounding.

13. An edge protection rail for steps according to any one of claims 1 to 12, characterised in that the fixing limb (1.1; 1.2; 1.3) of the edge protection limb (2.1; 2.2; 2.3), the bead (3.1, 3.2, 3.3), the nose web (4.1; 4.2; 4.3)1 the nose-shaped extension (5.1, 5.2, 5.3) and the adhesion-increasing structures (8.1; 8.3; 10.1; 10.2) are made in one piece from ductile metal materials such as brass or the like by the pultrusion or extrusion process.

## Revendications

1. Cornière de protection d'arête pour marches comportant au moins deux branches disposées l'une par rapport à l'autre en forme de L, parmi lesquelles la première est une branche de fixation (1.1; 1.2; 1.3) et la deuxième est une branche de protection (2.1; 2.2; 2.3) d'arête, qui possède à l'état posé un côté frontal (3'') opposé à la marche, dans laquelle la branche de protection (2.1; 2.2; 2.3) d'arête possède à son extrémité libre supérieure un bourrelet (3.1; 3.2; 3.3) en saillie au-dessus de son côté frontal et dans laquelle une nervure (4.1; 4.2; 4.3) de nez qui se termine librement et est agencée sensiblement en parallèle à la branche de fixation (1.1; 1.2; 1.3) forme une continuation du bourrelet (3.1; 3.2; 3.3),
caractérisée en ce que
la nervure (4.1; 4.2; 4.3) de nez porte un prolongement (5.1; 5.2; 5.3) en forme de nez qui est incliné sensiblement à angle droit et qui est tourné en direction de la branche de fixation (1.1; 1.2; 1.3).

2. Cornière de protection d'arête pour marches selon la revendication 1, caractérisée en ce que la nervure (4.1; 4.2; 4.3) de nez s'étend à peu près jusqu'à la moitié de la largeur de la branche de fixation (1.1; 1.2; 1.3).

3. Cornière de protection d'arête pour marches selon la revendication 1, caractérisée en ce que la nervure (4.1; 4.2; 4.3) de nez et la branche de fixation (1.1; 1.2; 1.3) sont à peu près de même longueur.

4. Cornière de protection d'arête pour marches selon l'une quelconque des revendications 1 à 3, caractérisée en ce que le bourrelet (3.1; 3.2; 3.3) comporte un arrondi qui s'étend sur au moins 90°.

5. Cornière de protection d'arête pour marches selon lune quelconque des revendications 1 à 4, caractérisée en ce que la branche de protection (2.1; 2.2; 2.3) d'arête se poursuit (fin 3') au-delà de la zone de liaison de la branche de protection (2.1; 2.2; 2.3) d'arête et de la branche de fixation (1.1; 1.2; 1.3) en formant une configuration en T.

6. Cornière d'escalier selon la revendication 1 ou 5, caractérisée en ce que le côté plat de la branche de fixation (1.1; 1.2; 1.3) se raccorde, par des moulures creuses (7.1; 7.2; 7.3; 11.1; 11.2; 11.3), dans un côté plat de la branche de protection (2.1; 2.2; 2.3) d'arête.

7. Cornière de protection d'arête pour marches selon l'une quelconque des revendications 1 à 6, caractérisée en ce que des structures (8.1; 8.3; 9.1; 9.2; 10.1; 10.2) qui accroissent l'adhérence sont prévues au moins sur l'un des côtés plats des branches (1.1; 1.2; 1.3; 2.1; 2.2; 2.3).

8. Cornière de protection d'arête pour marches selon la revendication 7, caractérisée en ce que la branche de protection (2.1; 2.3) d'arête porte comme structures accroissant l'adhérence, sur son côté tourné vers la branche de fixation (1.1; 1.3) des rainures (8.1; 8.3) accroissant l'adhérence, tandis que le côté opposé est lisse.

9. Cornière de protection d'arête pour marches selon l'une quelconque des revendications 1 à 8, caractérisée en ce que le côté de la branche de fixation (1.1; 1.2; 1.3) qui est tourné vers la nervure (4.1; 4.2; 4.3) de nez est sensiblement plate, tandis que le côté opposé porte des rainures (9.1; 9.2; 9.3) qui accroissent l'adhérence.

10. Cornière de protection d'arête pour marches selon l'une quelconque des revendications 6 à 9, caractérisée en ce que les rainures (8.1; 8.3; 9.1; 9.2; 9.3) présentent en coupe transversale, des profils en coupe transversale trapézoïdaux ou en dents de scies tournés vers l'extérieur.

11. Cornière de protection d'arête pour marches selon l'une quelconque des revendications 1 à 10, caractérisée en ce que la branche de fixation (1.1; 1.2; 1.3) comporte des évidements (16.2).

12. Cornière de protection d'arête pour marches selon lune quelconque des revendications 1 à 11, caractérisée en ce que le bourrelet (3.1; 3.2; 3.3) se raccorde de la branche de protection (2.1; 2.2; 2.3) d'arête dans la nervure de nez (4.1; 4.2; 4.3) en commençant par un arrondi.

13. Cornière de protection d'arête pour marches selon l'une quelconque des revendications 1 à 12, caractérisée en ce que la branche de fixation (1.1; 1.2; 1.3), la branche de protection (2.1; 2.2; 2.3) d'arête, le bourrelet (3.1; 3.2; 3.3), la nervure de nez (4.1; 4.2; 4.3), le prolongement (5.1; 5.2; 5.3) en forme de nez et les structures (8.1; 8.3; 10.1; 10.2) qui accroissent l'adhérence sont réalisées d'un seul tenant en matières métalliques déformables comme du laiton ou similaire par un procédé d'étirage ou d'extrusion.
